# EUROPÄISCHE PATENTSCHRIFT

(11) **EP 2 610 815 B1**
(45) Veröffentlichungstag und Bekanntmachung des Hinweises auf die Patenterteilung: **22.04.2015**
(21) Anmeldenummer: 11195820.3
(22) Anmeldetag: 27.12.2011
(51) Int. Cl.: G07C 5/00, G07C 5/08, G08G 1/01

(54) **Verfahren zum Ermitteln von Verkehrsflussdaten in einem Straßennetz**
Method for acquiring traffic flow data in a street network
Procédé d'établissement de données de flux de trafic dans un réseau routier

(43) Veröffentlichungstag der Anmeldung: 03.07.2013
(73) Patentinhaber: Kapsch TrafficCom AG, 1120 Wien (AT); Autobahnen- und Schnellstrassen-Finanzierungs-Aktiengesellschaft, 1011 Wien (AT)
(72) Erfinder: Bessler, Sandford, 1010 Wien (AT); Paulin, Thomas, 1050 Wien (AT); Jandrisits, Marko, 1080 Wien (AT)
(74) Vertreter: Weiser, Andreas

(56) Entgegenhaltungen:
- EP-A1- 0 029 201
- WO-A1-02/075664
- DE-A1- 10 252 768
- US-A- 5 289 183

## Beschreibung

Die vorliegende Erfindung betrifft ein Verfahren zum Ermitteln von Verkehrsflussdaten in einem Straßennetz.

Unter dem Begriff "Verkehrsflussdaten" werden in der vorliegenden Beschreibung alle Arten von Sensor- bzw. Messdaten von und über Fahrzeuge(n) des fließenden und ruhenden Verkehrs verstanden, die auf Granularitätsebene einzelner Fahrzeuge erhoben werden können und in Form einer z.B. statistischen Auswertung über mehrere Fahrzeuge einen Überblick über das Verkehrsgeschehen, den "Verkehrsfluss" in einem Straßennetz bzw. einem Teilgebiet desselben, ergeben können.

Moderne Fahrzeuge verfügen über eine Vielzahl von Sensoren zur Erzeugung von Messdaten, wie Geschwindigkeit, Beschleunigung und Verzögerung, Informationen aus den ABS- und ESP-Systemen des Fahrzeugs, Status der Licht- und Heizungssysteme, Umgebungs- und Witterungsdaten wie Tageslicht, Außentemperatur, Luftfeuchtigkeit, Sichtverhältnisse (Nebel), Daten aus Kameraund Radarsystemen des Fahrzeugs, um Umgebungsverkehr und Gefährdungen zu erkennen, usw. Die Vielzahl von Messdaten aus dem Fahrzeug wird noch erhöht durch Messdaten elektronischer Zusatzgeräte ("Onboard-Units", OBUs), z.B. Satellitennavigationsempfänger und/oder Sendeempfänger bzw. Transceiver zur Funkkommunikation mit straßenseitigen Funkbaken ("Roadside Units", RSUs). Solche Onboard-Units können sowohl Messdaten des Fahrzeugs empfangen als auch mit Hilfe eigener Sensoren Messdaten über das Fahrzeug und/oder dessen Umgebung gewinnen, z.B. Positionen und Geschwindigkeiten, die sie durch Satellitennavigation aus Funkkommunikationen mit Funkbaken oder Mobilfunknetzen bestimmen, Umgebungsdaten aus eigenen Witterungssensoren, usw.

Die Ermittlung aussagekräftiger Verkehrsflussdaten ist jedoch selbst mit derart ausgerüsteten Fahrzeugen in der Praxis ein nicht-triviales Problem. Eine Übertragung der Messdaten aller Fahrzeuge an eine zentrale Auswertestelle ist aufgrund des anfallenden hohen Datenvolumens und der begrenzten Übertragungskapazitäten heute verfügbarer Drahtloskanäle z.B. von Mobilfunksystemen nicht realistisch. Überdies sind die von den einzelnen Fahrzeugen erzeugten Messdaten bei dichtem Verkehr hochredundant und bei "Schönwetterverhältnissen" (geringer Verkehr, gutes Wetter, keine Stör- oder Unfälle) von geringem Nutzen. Derzeitige Systeme zur Verkehrsflussdatenerfassung verwenden daher nur eine begrenzte Anzahl speziell ausgerüsteter Fahrzeuge, z.B. Taxis, welche mit dem Verkehr "mitschwimmen" und dadurch ein repräsentatives Bild der Verkehrslage oder der Umweltsituation wiedergeben sollen. Dies erfordert jedoch einerseits eine spezielle Flotte von Fahrzeugen, anderseits müssen diese Fahrzeuge eine dauernde Datenverbindung zur Auswertungszentrale haben, in der Regel eine Datenverbindung in einem Mobilfunknetz, was kostspielig und ressourcenverbrauchend ist.

In dem technischen Report ETSI TR 102 898 "Machine to Machine Communications (M2M); Use cases of Automotive Applications in M2M capable networks", V 0.4.0, September 2010, Kapitel 5.2.3, werden Szenarien für Verkehrsnachrichtendienste beschrieben, die von einer Zentrale über Drahtlosnetze an OBUs verteilt werden, welche ihrerseits bei bestimmten Vorfällen (events) Verkehrsflussdaten an die Zentrale senden. Dieses Konzept ist den vorgenannten unspezifischen Datensammellösungen zuzurechnen, mit dem Nachteil eines unsteuerbaren hohen Datenanfalls ohne ortskonkrete Durchgriffsmöglichkeit auf die datenerzeugenden Fahrzeuge im Erhebungsprozess.

Gegenüber diesem Stand der Technik setzt sich die Erfindung zum Ziel, ein Verfahren zum Ermitteln von Verkehrsflussdaten zu schaffen, welches die genannten Nachteile überwindet.

Dieses Ziel wird gemäß der Erfindung mit einem Verfahren zum Ermitteln von Verkehrsflussdaten in einem Straßennetz erreicht, welches Straßensegmente aufweist, von denen zumindest einige mit Funkbaken zur DSRC-Funkkommunikation mit fahrzeuggestützten Onboard-Units ausgestattet sind, welche ihre Position bestimmen und Messdaten ihres Fahrzeugs oder ihrer Umgebung aufzeichnen können, umfassend die folgenden, von einer Onboard-Unit durchgeführten Schritte:
a) Passieren einer ersten Funkbake und Empfangen einer Auftragsnachricht, die zumindest einen Start-Ort und einen Stop-Ort enthält, von der ersten Funkbake über eine erste DSRC-Funkkommunikation;
b) fortlaufendes Bestimmen der eigenen Position und, wenn die eigene Position in einen vorgegebenen Nahbereich des Start-Orts gelangt, Starten des Aufzeichnens der Messdaten;
c) fortlaufendes Bestimmen der eigenen Position und, wenn die eigene Position in einen vorgegebenen Nahbereich des Stop-Orts gelangt, Stoppen des Aufzeichnens der Messdaten; und
d) Senden der aufgezeichneten Messdaten an die nächste Funkbake, welche die Onboard-Unit auf ihrem Weg passiert, über eine zweite DSRC-Funkkommunikation.

Das erfindungsgemäße Verfahren verwendet die ortsbezogene Infrastruktur eines Netzes straßenseitiger Funkbaken, wie sie beispielsweise für Straßenmaut-, Verkehrstelematik- und/oder Fahrzeugkommunikationssysteme derzeit bereits im Einsatz sind und auf Kurzreichweiten-Funkkommunikationen (dedicated short range communications, DSRC) zwischen Fahrzeug-OBUs und DSRC-Funkbaken beruhen. Die begrenzte Reichweite solcher DSRC-Funkkommunikationen ermöglicht eine ortskonkrete Einspeisung von Datensammelaufträgen in eine Untergruppe der Verkehrsteilnehmer des Straßennetzes, nämlich alle sich zwischen Start- und Stop-Ort bewegende Fahrzeuge als Datenquellen für die Ermittlung der Verkehrsflussdaten. Das Erhebungsgebiet ist dabei nicht an die Orte der Funkbaken selbst gebunden sondern durch Selbstlokalisation der OBUs beliebig festlegbar. Im Ergebnis können umfassende, nahezu lückenlose Verkehrsflussdaten aus einem ganz konkreten Gebiet eines weitverzweigten Straßennetzes unter geringstmöglichen Speicheranforderungen und unter geringstmöglicher Belastung der verfügbaren Kommunikationskanäle, und zwar begrenzt auf DSRC-Funkkommunikationen zwischen OBUs und Funkbaken rund um das Erhebungsgebiet, gewonnen werden.

Gemäß einem weiteren Aspekt der Erfindung umfasst ein Verfahren zur Verkehrsflussdatenermittlung, das eine Vielzahl von Onboard-Units verwendet, welche jeweils die genannten Schritte a) bis d) durchführen, zusätzlich die Schritte:
Ermitteln jener Funkbaken, welche in allen möglichen aus den Straßensegmenten des Straßennetzes gebildeten Anfahrtswegen zum Start-Ort jeweils zuletzt liegen, als erste Gruppe von Funkbaken;
Zurverfügungstellen der Auftragsnachricht an die Funkbaken der ersten Gruppe; und
Senden der Auftragsnachricht von jeder Funkbake der ersten Gruppe alle oder an zumindest eine Untermenge der sie passierenden Onboard-Units in deren Schritten a).

Wenn eine Untermenge der passierenden Onboard-Units verwendet wird, wird die Untermenge zweckmäßigerweise als repräsentative Auswahl festgelegt, z.B. jede zweite, dritte, zehnte, hundertste usw. der passierenden Onboard-Units.

Das Verfahren der Erfindung kann dezentral in einer Funkbake angestoßen werden, indem dort die Auftragsnachricht zusammengestellt und an die Funkbaken der ersten Gruppe verteilt wird. Bevorzugt wird die Auftragsnachricht jedoch in einer mit den Funkbaken in Verbindung stehenden Zentrale zusammengestellt und zum Zurverfügungstellen von der Zentrale an die Funkbaken der ersten Gruppe gesandt. Dadurch kann z.B. in einer Verkehrsleitzentrale jederzeit ein konkreter Detaileinblick über das Verkehrsgeschehen in einem Ausschnitt des Straßennetzes erhalten werden.

Zu diesem Zweck ist es besonders günstig, wenn gemäß einem weiteren bevorzugten Merkmal das Verfahren die folgenden zusätzlichen Schritte umfasst:
Auswählen einer Funkbake als datensammelnde Funkbake; und
Weiterleiten der von Onboard-Units jeweils in deren Schritt d) ausgesendeten Messdaten von der jeweiligen Funkbake an die datensammelnde Funkbake.

Um den zwischen den Funkbaken ablaufenden Datenverkehr möglichst gering zu halten, wird die datensammelnde Funkbake möglichst nahe dem Erhebungsgebiet eingesetzt, und zwar durch die bevorzugten zusätzlichen Schritte:
Ermitteln jener Funkbaken, welche in allen möglichen aus den Straßensegmenten des Straßennetzes gebildeten Abfahrtswegen vom Stop-Ort jeweils zuerst liegen, als zweite Gruppe von Funkbaken; und
Auswählen der datensammelnden Funkbake aus der zweiten Gruppe.

In der zentralen Auswertungsvariante des Verfahrens werden die Messdaten von der datensammelnden Funkbake bevorzugt an die Zentrale zur Auswertung gesandt.

Um den Datenverkehr zwischen der datensammelnden Funkbake und der Zentrale weiter zu reduzieren, können gemäß einem weiteren vorteilhaften Merkmal der Erfindung die Messdaten von der datensammelnden Funkbake vorausgewertet und komprimiert werden, bevor sie an die Zentrale zur Auswertung gesandt werden.

In jeder Ausführungsform des Verfahrens der Erfindung kann die Auftragsnachricht bevorzugt auch eine Angabe der Art von aufzuzeichnenden Messdaten enthalten und die Onboard-Unit nur Messdaten dieser Art aufzeichnen, und/oder die Auftragsnachricht auch eine Angabe über einen Gültigkeitszeitraum enthalten und die Onboard-Unit die Messdaten nur innerhalb dieses Gültigkeitszeitraums aufzeichnen. Dadurch können die Datensammelaufträge weiter spezifiziert werden, was einen noch genaueren Einblick in das Verkehrsgeschehen erlaubt. Die Funkbake kann eine Onboard-Unit vor dem Versenden der Auftragsnachricht auch dahingehend abfragen, welche Art von Messdaten die Onboard-Unit erfassen kann, um Auftragsnachricht daran anzupassen.

Weitere Merkmale und Vorteile der Erfindung ergeben sich aus der nachfolgenden Beschreibung eines bevorzugten Ausführungsbeispiels, welches auf die begleitenden Zeichnungen Bezug nimmt, in denen zeigt:
Fig. 1 ein Straßennetz mit Komponenten, die im Rahmen des Verfahrens der Erfindung eingesetzt werden, in schematischem Überblick;
Fig. 2 ein Blockschaltbild einer der Onboard-Units des Straßennetzes von Fig. 1;
Fig. 3 ein Flussdiagramm eines in der Onboard-Unit von Fig. 2 ablaufenden Verfahrens;
Fig. 4 ein Flussdiagramm eines in dem Straßennetz von Fig. 1 ablaufenden Verfahrens; und

Fig. 5 den Aufbau einer Auftragsnachricht zum Datensammeln in den Verfahren der Fig. 3 und 4.

In Fig. 1 ist schematisch ein Straßennetz 1 aus einer Vielzahl von Straßensegmenten S₁, S₂, S₃, ..., allgemein Si, gezeigt, zwischen denen Verbindungsstellen bzw. Knoten N₁, N₂, N₃, ..., allgemein N₁, liegen. Das Straßennetz 1 kann demgemäß durch einen entsprechenden Netzgraphen modelliert bzw. abgebildet werden, wie in der Technik bekannt. Es versteht sich, dass für verschiedene Fahrspuren und/oder Fahrtrichtungen im Straßennetz 1 jeweils eigene Straßensegmente Sᵢ definiert werden können.

Im Straßennetz 1 bewegen sich eine Vielzahl von Fahrzeugen 2 (nur eines stellvertretend gezeigt), die jeweils mit einer Onboard-Unit (OBU) 3, hier zur Identifizierung bezeichnet als O₁, O₂, O₃, ..., allgemein Oᵢ, ausgestattet sind. Die OBUs 3 verfügen neben einem Mikroprozessor 4 und einem Speicher 5 jeweils über einen Kurzreichweiten-Sendeempfänger 6 (Fig. 2), über den sie Kurzreichweiten-Funkkommunikationen 7 (dedicated short range communications, DSRC) mit Funkbaken 8 des Straßenmautsystems 1 abwickeln können.

Die Funkbaken 8 sind örtlich über das gesamte Straßennetz 1 verteilt und im vorliegenden Beispiel mit A₁, A₂, A₃, ..., allgemein Aᵢ; B₁, B₂, B₃, ..., allgemein Bᵢ; und C₁, C₂, C₃, ..., allgemein Cᵢ, bezeichnet. Die Funkbaken 8 sind als straßenseitige Einrichtungen (road side units, RSUs) jeweils an einem Straßensegment Sᵢ aufgestellt, wobei auch mehrere Funkbaken 8 an einem Straßensegment Sᵢ aufgestellt sein können oder eine Funkbake 8 für mehrere Straßensegmente Sᵢ zuständig sein kann.

Die Funkbaken 8 sind über ein z.B. drahtgebundenes Datennetz 9 untereinander verbunden und können über dieses auch mit einer Zentrale 10 des Straßennetzes 1, beispielsweise einer Verkehrsleitstelle (traffic control) oder Mautabrechnungszentrale (toll charger) TC, in Verbindung stehen.

Aufgrund der kurzen Reichweite der Funkkommunikationen 7 zwischen OBUs 3 und Funkbaken 8 können die eine Funkbake 8 passierenden Fahrzeuge 2 jeweils auf den Ort bzw. Funkabdeckungsbereich dieser Funkbake 8 verortet (lokalisiert) werden. Die Funkbaken 8 sind beispielsweise Bestandteil eines Straßenmautsystems, in welchem sie die Bewegungen der Fahrzeuge 2 mit Hilfe der Funkkommunikationen 7 verorten und so Ortsnutzungen der Fahrzeuge 2 entsprechend vermauten. Weitere Anwendungsmöglichkeiten der Funkbaken 8 sind z.B. die Verteilung von Verkehrsinformationen oder "Infotainment" an passierende Fahrzeuge 2 und/oder das Entgegennehmen von Daten der passierenden Fahrzeuge 2.

Die Funkkommunikationen 7, d.h. insbesondere die Sendeempfänger 6 der OBUs 3 und die Funkbaken 8, können nach jedem in der Technik bekannten Kurzreichweiten-Funkstandard arbeiten, wie den DSRC-Standards ITS-G5, IEEE 802.11p, WAVE (wireless access in a vehicle environment), WLAN (wireless local area network), RFID (radio frequency identification), Bluetooth^{®}, usw. Die Funkreichweite der Funkkommunikationen 7 (bzw. das Funkabdeckungsgebiet der Funkbaken 8) beträgt in der Regel einige 10 bis einige 100 m, kann jedoch speziell bei WLAN, WAVE und IEEE 802.11p bis zu einige km betragen, ist in der Regel jedoch nicht größer als die Ausdehnung des Straßensegments Sᵢ, dem die Funkbake 8 zugeordnet ist, und überlappt sich üblicherweise nicht mit dem Funkabdeckungsgebiet einer benachbarten Funkbake 8. Bevorzugt ist es möglichst eng begrenzt, um eine möglichst genaue Lokalisierung der passierenden Fahrzeuge 2 zu erreichen.

Die geschilderte Infrastruktur des Straßennetzes 1 wird nun dazu verwendet, Verkehrsflussdaten aus einem eng begrenzten Gebiet E des Straßennetzes 1 zu erheben, und zwar auf die folgende Art und Weise.

Dazu dienen speziell ausgerüstete OBUs 3, welche anhand der Fig. 2 und 3 näher erläutert werden. Die hier betrachteten OBUs 3 bzw. Oᵢ sind - neben ihrer Fähigkeit zur Funkkommunikation 7 - auch befähigt, ihre eigene Position p im Straßennetz 1 autark festzustellen, und zwar mit Hilfe einer Positionsbestimmungseinrichtung 11. Die Positionsbestimmungseinrichtung 11 kann die Position p der OBU 3 beispielsweise durch optische Erkennung bestimmter Landmarken in Kamerabildern ihrer Umgebung ermitteln, durch Funktriangulation in terrestrischen Funknetzen, durch Zellkennungsdetektion in Mobilfunknetzen, usw. usf. Bevorzugt ist die Positionsbestimmungseinrichtung 11 ein Satellitennavigationsempfänger für ein globales Satellitennavigationssystem (global navigation satellite system, GNSS) wie GPS, GLONASS, GALILEO usw.

Mit Hilfe der Positionsbestimmungseinrichtung 11 ist jede OBU 3 befähigt, das Betreten und Verlassen des Erhebungsgebiet E autark zu detektieren. Das Erhebungsgebiet E ist zu diesem Zweck durch seinen Start-Ort X auf dem entsprechenden Straßensegment Sᵢ und seinen Stop-Ort Y auf diesem (oder einem anderen) Straßensegment Sᵢ definiert, d.h. erstreckt sich im gezeigten Beispiel auf dem Straßensegment S₅ zwischen den Startund Stop-Orten X und Y. Es ist dabei unbeachtlich, ob im Erhebungsgebiet E selbst eine Funkbake C₈ liegt oder nicht.

Über einen - später noch ausführlicher erläuterten - ortsspezifischen Distributionsprozess, der auf das Netz von Funkbaken 8 zugreift, erhält nun jede OBU 3 von einer Funkbake 8 einen Datensammelauftrag in Form einer Auftragsnachricht M (Fig. 5), welche (zumindest) den Start-Ort X und den Stop-Ort Y enthält. Fig. 3 zeigt den Ablauf des dadurch in einer OBU 3 ausgelösten Verfahrensablaufs im Detail.

Gemäß Fig. 3 wird in einem ersten Schritt 12 beim Passieren einer ersten Funkbake 8 die Auftragsnachricht M über eine (erste) Funkkommunikation 7 empfangen. Die OBU 3 speichert die Start- und Stop-Orte X und Y aus der Auftragsnachricht M und bestimmt und vergleicht ab nun fortlaufend ihre eigene Position p mit dem Start-Ort X in Schritt 13: Sobald die eigene Position p in einen (vorgegebenen) Nahbereich 14 (Fig. 1) um den Start-Ort X gelangt, wird mit dem Datensammeln für den Erhebungsbereich E begonnen, d.h. ein Aufzeichnen 14 von Messdaten d gestartet.

Die im Datensammelprozess 14 aufgezeichneten Messdaten d können von jedweder eingangs genannten Art i sein, beispielsweise Positions-, Geschwindigkeits- oder Bewegungsvektordaten dₐ aus der Positionsbestimmungseinrichtung 11, Temperatur- und Wetter- und Umweltschadstoffdaten d_{b} aus internen Witterungsund Schadstoffsensoren 16 der OBU 3, Motor- oder Abgasdaten d_{c} oder ABS- oder ESP-Daten d_{d} des Fahrzeugs 2, die über ein Schnittstellenmodul 17 mit drahtlosen oder drahtgebundenen Schnittstellen 18 vom Fahrzeug 2 empfangen werden, usw. usf.

Im Aufzeichnungsprozess 14 werden für eine (oder mehrere) ausgewählte Sensor- bzw. Messdatenarten i somit fortlaufend - z.B. kontinuierlich oder zu diskreten Zeitpunkten j - alle anfallenden Messdaten d_{i,j} aufgezeichnet und im Speicher 5 der OBU 3 gespeichert. Die ausgewählte(n) Messdatenart(en) i kann bzw. können beispielsweise vordefiniert sein oder erst in einer Auftragsnachricht M der OBU 3 mitübermittelt werden.

Wenn die Auftragsnachricht M auch einen Gültigkeitszeitraum t umfasst, können die einzelnen OBUs 3 bzw. Oᵢ im Aufzeichnungsprozess 14 auch jeweils überprüfen bzw. sicherstellen, dass Messdaten d_{i,j} nur innerhalb des Gültigkeitszeitraums t aufgezeichnet werden.

Der Aufzeichnungsprozess 14 wird beendet, wenn die Positionsbestimmungseinrichtung 11 den Eintritt in einen (vorgegebenen) Nahbereich 19 des Stop-Orts Y detektiert (Schritt 20). Die Nahbereiche 14, 19 um die Start- und Stop-Orte X, Y dienen als Toleranz für Messungenauigkeiten der Positionsbestimmungseinrichtung 11 und werden entsprechend der Genauigkeit der Positionsbestimmungseinrichtung 11 so gering wie möglich gehalten, um das Erhebungsgebiet E so genau wie möglich zu definieren.

Anschließend werden die in Schritt 14 aufgezeichneten Messdaten d_{i,j} in einem Schritt 21 an die nächstbeste Funkbake 8, welcher die OBU 3 auf ihrem Weg begegnet, über eine (zweite) Funkkommunikation 7 gesandt.

Sollte aus irgendwelchen Gründen der Stop-Ort Y nicht innerhalb einer vorgegebenen Entfernung vom Start-Ort X oder einer angemessenen Zeit, z.B. innerhalb des Gültigkeitszeitraums t, detektiert werden, können optional die Auftragsnachricht M und die aufgezeichneten Messdaten d_{i,j} in der OBU gelöscht werden.

Durch eine Vielzahl von OBUs 3, welche beim Durchfahren des Erhebungsgebiets E das Verfahren nach Fig. 3 ausführen, können auf das Erhebungsgebiet E bezogene Verkehrsflussdaten ermittelt und damit ein detailreiches Bild über das Verkehrsgeschehen im Erhebungsgebiet 8 erstellt werden. Die dazu erforderliche Konkretisierung der Datensammel-Auftragsvergabe in Schritt 12 und Datenrückgabe in Schritt 21 wird nun anhand von Fig. 4 für das gesamte Straßennetz von Fig. 1 im Detail erläutert.

Fig. 4 zeigt das Prinzip des ortskonkreten Einspeisens von Datensammel-Auftragsnachrichten M in das Straßennetz 1 mit Hilfe des Netzes von verteilten Funkbaken 8. Das Verfahren startet in der Zentrale 10 des Netzes 9 von Funkbaken 8, wobei die Zentrale 10 auch durch eine der Funkbaken 8 selbst realisiert sein könnte.

Unter Vorgabe des interessierenden Erhebungsgebiets E wird in einem ersten Schritt 22 eine erste Gruppe G₁ von (ersten) Funkbaken 8, hier der Funkbaken A₁, A₂, A₃ und A₄, ausgewählt, welche zur Einspeisung der Auftragsnachrichten M in vorbeifahrende (passierende) OBUs 3 dienen sollen. Die erste Gruppe G₁ setzt sich dabei aus jenen Funkbaken 8 zusammen, welche in allen möglichen Anfahrtswegen, über die der Start-Ort X des Erhebungsgebiets E erreicht werden kann, jeweils *zuletzt* liegen: In dem Beispiel von Fig. 1 liegen im Anfahrtsweg S₁-S₂-S₃-S₄-S₅ zum Start-Ort X die Funkbaken C₄ und A₂; die Funkbake A₂ ist die *zuletzt* im Anfahrtsweg liegende. Im alternativen möglichen Anfahrtsweg S₈-S₉-S₁₀-S₁₁-S₅ zum Start-Ort X liegen beispielsweise die Funkbaken C₁₄, B₅ und A₃=B₁; von diesen ist die Funkbake A₃=B₁ die zuletztliegende. Über alle möglichen Anfahrtswege zum Start-Ort X ergeben sich demgemäß die genannten Funkbaken A₁, A₂, A₃=B₁ und A₄ als erste Gruppe G₁.

Die Auswahl der Funkbaken 8 für die Gruppe G₁ im Schritt 22 kann beispielsweise mit Hilfe an sich bekannter Algorithmen der Graphentheorie aus einem Netzgraphenmodell des Straßennetzes 1 erstellt werden, welches z.B. in einer Datenbank 23 der Zentrale 10 hinterlegt wird.

In einem anschließenden Schritt 24 wird die Auftragsnachricht M zusammengestellt, wobei beispielsweise auch ein Gültigkeitszeitraum t, z.B. in Form einer Ablaufzeit (expiry time), in die Auftragsnachricht M mitaufgenommen werden kann. Die Auftragsnachricht M wird nun im Schritt 24 von der Zentrale 10 über das Datennetz 9 an alle Funkbaken 8 der ersten Gruppe G₁ verteilt, welche diese jeweils in einem Empfangsschritt 25 empfangen.

Die Funkbaken 8 bzw. A₁, A₂, A₃, A₄ der ersten Gruppe G₁ senden anschließend jeweils in einem Schritt 26 die Auftragsnachricht M an jede OBU 3, die an ihnen vorbeifährt; in jeder OBU 3 wird die Auftragsnachricht M in Schritt 12 empfangen (Fig. 3).

Optional können die Funkbaken 8 der ersten Gruppe G₁ die Auftragsnachrichten M nicht an alle, sondern nur an eine Untermenge der sie jeweils passierenden OBUs 3 senden, z.B. an jede zweite, dritte, zehnte, hundertste usw. passierende OBU 3.

In Fig. 4 ist ein beispielhaftes Szenario gezeigt, in welchem die Funkbake A₁ zeitlich aufeinanderfolgend von drei OBUs O₁, O₂, O₃ passiert wird; die Funkbake A₂ von zwei OBUs O₄, O₅; und die Funkbake A₃ von drei OBUs O₆, O₇, O₈. Es versteht sich, dass die Sende- und Empfangsschritte 26, 12 jeweils im Anlassfall bei der Passage einer OBU 3 an einer Funkbake 8 erfolgen, d.h. zu verschiedensten Zeitpunkten. Solange eine Funkbake 8 der ersten Gruppe G₁ keine gegenteilige Weisung von der Zentrale 10 erhält, setzt sie das Versenden 26 von Auftragsnachrichten M an alle passierenden OBUs 3 fort. Eine solche gegenteilige Weisung, d.h. ein Auftrag an die Funkbaken 8 der ersten Gruppe G₁, das Senden des Schrittes 26 wieder zu unterlassen, kann beispielsweise mit Hilfe einer Deaktivierungsnachricht der Zentrale 10 an die Funkbaken 8 der ersten Gruppe G₁ hinsichtlich der zuvor gesandten Auftragsnachricht M erteilt werden, wozu die Auftragsnachrichten M auch über eindeutige Kennungen id referenziert werden können.

Jede OBU 3 (hier O₁ bis O₈), welche eine Auftragsnachricht M erhalten hat, führt nun das anhand von Fig. 3 bereits erläuterte Datensammelverfahren durch, d.h. zeichnet Sensordaten d_{i,j} zwischen Start-Ort X und Stop-Ort Y auf und gibt die aufgezeichneten Sensordaten d_{i,j} an der nächsten Funkbake 8 auf ihrem Weg wieder ab (Schritt 21). Alle möglichen nächsten Funkbaken 8, welche auf diese Weise Messdaten d_{i,j} von einer OBU 3 erhalten können, bilden eine zweite Gruppe G₂ (Fig. 1).

Die zweite Gruppe G₂ setzt sich aus all jenen Funkbaken 8 zusammen, welche in den Abfahrtswegen vom Stop-Ort Y jeweils zuerst liegen. So liegen z.B. im Abfahrtsweg S₅-S₆-S₇ vom Stop-Ort Y die Funkbaken B₄ und C₁₂ und von diesen die Funkbake B₄ als nächste; die Funkbake B₄ wird also jene sein, an die die OBU 3 im Schritt 21 ihre aufgezeichneten Messdaten d_{i,j} absendet. Aus allen möglichen Abfahrtswegen vom Stop-Ort Y ergeben sich somit die in Fig. 1 gezeigten Funkbaken B₁=A₃, B₂, B₃, B₄, B₅ der zweiten Gruppe G₂. Fig. 4 zeigt den zum Sendeschritt 21 gehörigen Empfangsschritt 27 in den Funkbaken 8 (hier B₁, B₂, B₃, B₄, B₅) der zweiten Gruppe G₂.

Zur Auswertung der gesammelten Messdaten d_{i,j} aller OBUs Oi senden die Funkbaken 8 der zweiten Gruppe G₂ nun alle Messdaten d_{i,j}(Oᵢ) in einem Sendeschritt 28 entweder direkt an die Zentrale 10 oder bevorzugt - wie dargestellt - an eine ausgewählte "datensammelnde" Funkbake 8 der zweiten Gruppe G₂, hier die Funkbake B₂, genauer an einen Datensammelprozess ("container") 29 in der datensammelnden Funkbake B₂. Diese kann in einem optionalen Vorverarbeitungsschritt 30 eine Vorverarbeitung und Datenkomprimierung der gesammelten Messdaten d_{i,j}(Oᵢ) durchführen, z.B. eine statistische Auswertung. Die gesammelten und optional vorverarbeiteten Messdaten d_{i,j}(Oᵢ) werden anschließend in einem Schritt 31 an die Zentrale 10 zur finalen Auswertung 32 gesandt.

Die Auswertung in Schritt 32 kann beispielsweise eine Verkehrsdichte und/oder mittlere Verkehrsflussgeschwindigkeit im Erhebungsbereich E ermitteln, Stauprognosen erstellen, auch aufgrund von Witterungs-Messdaten, Bremsmessdaten usw., allgemein aufgrund aller eingangs erörterten Arten i von Messdaten d_{i,j} und ihrer über der Zeit j aufgezeichneten Verläufe.

Die Erfindung ist nicht auf die dargestellten Ausführungsformen beschränkt, sondern umfasst alle Varianten und Modifikationen, die in den Rahmen der angeschlossenen Ansprüche fallen.

## Patentansprüche

1. Verfahren zum Ermitteln von Verkehrsflussdaten in einem Straßennetz (1) mit Straßensegmenten (Sᵢ), von denen zumindest einige mit Funkbaken (8) zur DSRC-Funkkommunikation (7) mit fahrzeuggestützten Onboard-Units (3) ausgestattet sind, welche ihre Position (p) bestimmen und Messdaten (d_{i,j}) ihres Fahrzeugs (2) oder ihrer Umgebung aufzeichnen können, umfassend die folgenden, von einer Onboard-Unit (3) durchgeführten Schritte:
a) Passieren einer ersten Funkbake (8) und Empfangen (12) einer Auftragsnachricht (M), die zumindest einen Start-Ort (X) und einen Stop-Ort (Y) enthält, von der ersten Funkbake (8) über eine erste DSRC-Funkkommunikation (7);
b) fortlaufendes Bestimmen der eigenen Position (p) und, wenn die eigene Position (p) in einen vorgegebenen Nahbereich (14) des Start-Orts (X) gelangt, Starten (13) des Aufzeichnens (14) der Messdaten (d_{i,j});
c) fortlaufendes Bestimmen der eigenen Position (p) und, wenn die eigene Position (p) in einen vorgegebenen Nahbereich (19) des Stop-Orts (Y) gelangt, Stoppen (20) des Aufzeichnens (14) der Messdaten (d_{i,j}); und
d) Senden (21) der aufgezeichneten Messdaten (d_{i,j}) an die nächste Funkbake (8), welche die Onboard-Unit (3) auf ihrem Weg passiert, über eine zweite DSRC-Funkkommunikation (7).

2. Verfahren nach Anspruch 1 unter Verwendung einer Vielzahl von Onboard-Units (3), die jeweils die Schritte a) bis d) durchführen, umfassend:
Ermitteln (22) jener Funkbaken (8), welche in allen möglichen aus den Straßensegmenten (Sᵢ) des Straßennetzes (1) gebildeten Anfahrtswegen zum Start-Ort (X) jeweils zuletzt liegen, als erste Gruppe (G₁) von Funkbaken (8);
Zurverfügungstellen (24) der Auftragsnachricht (M) an die Funkbaken (8) der ersten Gruppe (G₁); und
Senden (26) der Auftragsnachricht (M) von jeder Funkbake (8) der ersten Gruppe (G₁) an zumindest eine Untermenge der sie passierenden Onboard-Units (3) in deren Schritten a).

3. Verfahren nach Anspruch 2, **dadurch gekennzeichnet, dass** die Auftragsnachricht (M) in einer mit den Funkbaken (8) in Verbindung stehenden Zentrale (10) zusammengestellt und zum Zurverfügungstellen (24) von der Zentrale (10) an die Funkbaken (8) der ersten Gruppe (G₁) gesandt wird.

4. Verfahren nach Anspruch 2, umfassend:
Auswählen einer Funkbake (8) als datensammelnde Funkbake (B₂); und
Weiterleiten (28) der von Onboard-Units (3) jeweils in deren Schritt d) ausgesendeten Messdaten (d_{i,j}) von der jeweiligen Funkbake (8) an die datensammelnde Funkbake (B₂).

5. Verfahren nach Anspruch 4, umfassend:
Ermitteln jener Funkbaken (8), welche in allen möglichen aus den Straßensegmenten (Sᵢ) des Straßennetzes (1) gebildeten Abfahrtswegen vom Stop-Ort (Y) jeweils zuerst liegen, als zweite Gruppe (G₂) von Funkbaken (8); und
Auswählen der datensammelnden Funkbake (B₂) aus der zweiten Gruppe (G₂).

6. Verfahren nach den Ansprüchen 3 und 5, **dadurch gekennzeichnet, dass** die Messdaten (d_{i,j}) von der datensammelnden Funkbake (B₂) an die Zentrale (10) zur Auswertung (32) gesandt werden.

7. Verfahren nach Anspruch 6, **dadurch gekennzeichnet, dass** die Messdaten (d_{i,j}) von der datensammelnden Funkbake (B₂) vorausgewertet und komprimiert (30) werden, bevor sie an die Zentrale (10) zur Auswertung (32) gesandt werden.

8. Verfahren nach einem der Ansprüche 1 bis 7, **dadurch gekennzeichnet, dass** die Auftragsnachricht (M) auch eine Angabe der Art (i) von aufzuzeichnenden Messdaten (d_{i,j}) enthält, wobei die Onboard-Unit (3) nur Messdaten (d_{i,j}) dieser Art (i) aufzeichnet.

9. Verfahren nach Anspruch 8, **dadurch gekennzeichnet, dass** die Funkbake (8) eine Onboard-Unit (3) vor dem Versenden der Auftragsnachricht (M) dahingehend abfragt, welche Art (i) von Messdaten die Onboard-Unit (3) erfassen kann, woraufhin die Auftragsnachricht (M) dementsprechend angepasst wird.

10. Verfahren nach einem der Ansprüche 1 bis 9, **dadurch gekennzeichnet, dass** die Auftragsnachricht (M) auch eine Angabe über einen Gültigkeitszeitraum (t) enthält, wobei die Onboard-Unit (3) die Messdaten (d_{i,j}) nur innerhalb dieses Gültigkeitszeitraums (t) aufzeichnet.

11. Verfahren nach einem der Ansprüche 1 bis 10, **dadurch gekennzeichnet, dass** die eigene Position (p) einer Onboard-Unit (3) mittels Satellitennavigation (11) bestimmt wird.

12. Verfahren nach einem der Ansprüche 1 bis 11, **dadurch gekennzeichnet, dass** die Messdaten (d_{i,j}) Geschwindigkeits- und/oder Bremsdaten der Onboard-Unit (3) oder ihres Fahrzeugs (2) umfassen.

13. Verfahren nach einem der Ansprüche 1 bis 12, **dadurch gekennzeichnet, dass** die Messdaten (d_{i,j}) Wetterdaten aus der Umgebung der Onboard-Unit (3) oder ihres Fahrzeugs (2) umfassen.

14. Verfahren nach einem der Ansprüche 1 bis 13, **dadurch gekennzeichnet, dass** die Messdaten (d_{i,j}) Schadstoff-Emissionsdaten aus der Umgebung der Onboard-Unit (3) oder ihres Fahrzeugs (2) umfassen.

## Claims

1. A method for determining traffic flow data in a road network (1) with road segments (Sᵢ) of which at least some are equipped with radio beacons (8) for DSRC radio communications (7) with vehicle-mounted on-board units (3), which are configured to determine their position (p) and record measurement data (d_{i,j}) of their vehicle (2) or their environment, comprising the following steps carried out by an on-board unit (3):
a) passing a first radio beacon (8) and receiving (12) a request message (M), which at least includes a start location (X) and a stop location (Y), from the first radio beacon (8) via a first DSRC radio communication (7);
b) ongoing determining the own position (p) and, once the own position (p) enters into a given close range (14) of the start location (X), starting (13) the recording (14) of the measurement data (d_{i,j});
c) ongoing determining the own position (p) and, once the own position (p) enters into a given close range (19) of the stop location (Y), stopping (20) the recording (14) of the measurement data (d_{i,j}); and
d) transmitting (21) the recorded measurement data (d_{i,j}) to the next radio beacon (8) which is passed by the on-board unit (3) along its way via a second DSRC radio communication (7).

2. The method according to claim 1 using a multitude of on-board units (3) each of which carries out the steps a) to d), comprising:
determining (22) those radio beacons (8) that are the last in all possible access routes to the start location (X) formed by the road segments (Sᵢ) of the road network (1), as a first group (G₁) of radio beacons (8);
providing (24) the request message (M) to the radio beacons (8) of the first group (G₁); and
transmitting (26) the request message (M) from each radio beacon (8) of the first group (G₁) to at least a subset of the on-board units (3) passing such radio beacon according to step a).

3. The method according to claim 2, **characterized in that** the request message (M) is compiled in a central unit (10) interconnected with the radio beacons (8) and is sent by the central unit (10) to the radio beacons (8) of the first group (G₁) for providing (24).

4. The method according to claim 2, comprising:
selecting a radio beacon (8) as a data-collecting radio beacon (B₂); and
forwarding (28) the measurement data (d_{i,j}) transmitted by on-board units (3) in their step d) from the particular receiving radio beacon (8) to the data-collecting radio beacon (B₂).

5. The method according to claim 4, comprising:
determining those radio beacons (8) that are the first in all possible exit routes from the stop location (Y) formed by the road segments (Sᵢ) of the road network (1), as a second group (G₂) of radio beacons (8); and
selecting the data-collecting radio beacon (B₂) from the second group (G₂).

6. The method according to the claims 3 and 5, **characterized in that** the measurement data (d_{i,j}) is sent by the data-collecting radio beacon (B₂) to the central unit (10) for analysis (32).

7. The method according to claim 6, **characterized in that** the measurement data (d_{i,j}) is pre-analyzed and compressed (30) by the data-collecting radio beacon (B₂), before the data is sent to the central unit (10) for analysis (32).

8. The method according to one of the claims 1 to 7, **characterized in that** the request message (M) also includes a specification of a type (i) of measurement data (d_{i,j}) to be recorded, with the on-board unit (3) only recording measurement data (d_{i,j}) of this type (i).

9. The method according to claim 8, **characterized in that** the radio beacon (8) interrogates an on-board unit (3) before sending the request message (M) to retrieve the type (i) of measurement data collected by that on-board unit (3), whereupon the request message (M) is adjusted accordingly.

10. The method according to one of the claims 1 to 9, **characterized in that** the request message (M) also includes a specification of a period of validity (t), with the on-board unit (3) only recording measurement data (d_{i,j}) within such period of validity (t).

11. The method according to one of the claims 1 to 10, **characterized in that** the own position (p) of an on-board unit (3) is determined by means of satellite navigation (11).

12. The method according to one of the claims 1 to 11, **characterized in that** the measurement data (d_{i,j}) comprise speed and/or deceleration data of the on-board unit (3) or its vehicle (2).

13. The method according to one of the claims 1 to 12, **characterized in that** the measurement data (d_{i,j}) comprise weather data from the environment of the on-board unit (3) or its vehicle (2).

14. The method according to one of the claims 1 to 13, **characterized in that** the measurement data (d_{i,j}) comprise pollutant emission data from the environment of the on-board unit (3) or its vehicle (2).

## Revendications

1. Procédé pour la détermination de données de flux de trafic dans un réseau routier (1) avec des segments de route (Sᵢ), parmi lesquels au moins quelques-uns sont équipés de radiobalises (8) pour une communication radio DSRC (7) avec des unités de bord (3) embarquées, lesquelles peuvent déterminer leur position (p) et peuvent enregistrer des données de mesure (d_{i,j}) de leur véhicule (2) ou de leur environnement, comprenant les étapes suivantes, exécutées par une unité de bord (3) :
a) passage à côté d'une première radiobalise (8) et réception (12) d'un message d'ordre (M), contenant au moins un lieu de départ (X) et un lieu d'arrêt (Y), de la première radiobalise (8) par le biais d'une première communication radio DSRC (7) ;
b) détermination continue de la position propre (p) et, lorsque la position propre (p) parvient dans une zone proche prédéfinie (14) du lieu de départ (X), démarrage (13) de l'enregistrement (14) des données de mesure (d_{i,j}) ;
c) détermination continue de la position propre (p), et, lorsque la position propre (p) parvient dans une zone proche prédéfinie (19) du lieu d'arrêt (Y), arrêt (20) de l'enregistrement (14) des données de mesure (d_{i,j}) ; et
d) envoi (21) des données de mesure (d_{i,j}) enregistrées à la radiobalise (8) suivante, à côté de laquelle l'unité de bord (3) passe sur son chemin, par le biais d'une deuxième communication radio DSRC (7).

2. Procédé selon la revendication 1, utilisant une multitude d'unités de bord (3) exécutant respectivement les étapes a) à d), comprenant :
la détermination (22) des radiobalises (8) situées en dernier sur tous les trajets d'accès possibles menant au lieu de départ (X), formés par les segments de route (Sᵢ) du réseau routier (1), en tant que premier groupe (G₁) de radiobalises (8) ;
mise à disposition (24) du message d'ordre (M) pour les radiobalises (8) du premier groupe (G₁) ; et
envoi (26) du message d'ordre (M) depuis chaque radiobalise (8) du premier groupe (G₁) à au moins un sous-ensemble des unités de bord (3) passant à côté de celles-ci dans leurs étapes a).

3. Procédé selon la revendication 2, **caractérisé en ce que** le message d'ordre (M) est établi dans une centrale (10) reliée aux radiobalises (8) et envoyé pour la mise à disposition (24) aux radiobalises (8) du premier groupe (G₁) par la centrale (10).

4. Procédé selon la revendication 2, comprenant :
la sélection d'une radiobalise (8) en tant que radiobalise de collecte de données (B₂) ; et
le transfert (28) des données de mesure (d_{i,j}) envoyées respectivement à l'étape d), de la radiobalise (8) respective à la radiobalise de collecte de données (B₂).

5. Procédé selon la revendication 4, comprenant :
la détermination des radiobalises (8) situées en premier sur tous les trajets d'accès possibles menant au lieu d'arrêt (Y), formés par les segments de route (Sᵢ) du réseau routier (1), en tant que deuxième groupe (G₂) de radiobalises (8) ; et
la sélection de la radiobalise de collecte de données (B₂) à partir du deuxième groupe (G₂).

6. Procédé selon les revendications 3 et 5, **caractérisé en ce que** les données de mesure (d_{i,j}) sont envoyées de la radiobalise de collecte de données (B₂) à la centrale (10) pour une évaluation (32).

7. Procédé selon la revendication 6, **caractérisé en ce que** les données de mesure (d_{i,j}) sont pré-évaluées et comprimées (30) par la radiobalise de collecte de données (B₂), avant d'être envoyées à la centrale (10) pour une évaluation (32).

8. Procédé selon l'une des revendications 1 à 7, **caractérisé en ce que** le message d'ordre (M) contient également une indication concernant le type (i) de données de mesure (d_{i,j}) à enregistrer, dans lequel l'unité de bord (3) enregistre uniquement des données de mesure (d_{i,j}) de ce type (i).

9. Procédé selon la revendication 8, **caractérisé en ce qu'**avant l'envoi du message d'ordre (M), la radiobalise (8) demande à une unité de bord (3) quel type (i) de données de mesure l'unité de bord (3) peut détecter, après quoi le message d'ordre (M) est adapté en conséquence.

10. Procédé selon l'une des revendications 1 à 9, **caractérisé en ce que** le message d'ordre (M) contient également une indication concernant une période de validité (t), dans lequel l'unité de bord (3) n'enregistre les données de mesure (d_{i,j}) que dans cette période de validité (t).

11. Procédé selon l'une des revendications 1 à 10, **caractérisé en ce que** la position propre (p) d'une unité de bord (3) est déterminée à l'aide d'une navigation par satellite (11).

12. Procédé selon l'une des revendications 1 à 11, **caractérisé en ce que** les données de mesure (d_{i,j}) comprennent des données de vitesse et/ou des données de freinage de l'unité de bord (3) ou du véhicule (2) de celle-ci.

13. Procédé selon l'une des revendications 1 à 12, **caractérisé en ce que** les données de mesure (d_{i,j}) comprennent des données météorologiques de l'environnement de l'unité de bord (3) ou du véhicule (2) de celle-ci.

14. Procédé selon l'une des revendications 1 à 13, **caractérisé en ce que** les données de mesure (d_{i,j}) comprennent des données d'émission de polluants issues de l'environnement de l'unité de bord (3) ou du véhicule (2) de celle-ci.
